# EUROPÄISCHE PATENTSCHRIFT

(11) **EP 3 230 007 B1**
(45) Veröffentlichungstag und Bekanntmachung des Hinweises auf die Patenterteilung: **13.11.2019**
(21) Anmeldenummer: 15828634.4
(22) Anmeldetag: 11.12.2015
(51) Int. Cl.: B24B 1/00

(54) **VERFAHREN ZUR FINISHBEARBEITUNG VON WERKSTÜCKOBERFLÄCHEN**
METHOD FOR FINISHING WORKPIECE SURFACES
PROCÉDÉ D'USINAGE DE FINITION DE SURFACES DE PIÈCES

(30) Priorität: 12.12.2014 DE 102014018541
(43) Veröffentlichungstag der Anmeldung: 18.10.2017
(73) Patentinhaber: Hochschule Magdeburg-Stendal (FH), 39114 Magdeburg (DE)
(72) Erfinder: GOLDAU, Harald, 39175 Biederitz (DE); STOLZE, Ronny, 39108 Magdeburg (DE)
(74) Vertreter: Fischer, Volker
(86) Internationale Anmeldenummer: PCT/DE2015/000587
(87) Internationale Veröffentlichungsnummer: WO 2016/091248

(56) Entgegenhaltungen:
- EP-A1- 0 588 512
- DE-A1- 3 533 082
- DE-A1- 19 952 805
- DE-A1-102012 207 448
- DE-C1- 10 135 139
- US-A- 4 451 892

## Beschreibung

Die Erfindung betrifft ein Verfahren zur Finishbearbeitung von Werkstückoberflächen. Insbesondere betrifft die Erfindung ein Verfahren zum Planfinishen von Werkstückoberflächen mit einer rotierenden Topfschleifscheibe.

Unter Finishbearbeitung, nachfolgend kurz Finishen genannt, wird ein spanendes Bearbeitungsverfahren mit geometrisch unbestimmter Schneide verstanden. Dabei wird ein vielschneidiges Finishwerkzeug mit einer Andruckkraft gegen die zu bearbeitende Werkstückoberfläche gedrückt und zwischen dem Finishwerkzeug und der zu bearbeitenden Werkstückoberfläche eine Schnittbewegung realisiert. Der bei der Finishbearbeitung erzielte Materialabtrag ist neben spezifischen Eigenschaften des Finishwerkzeuges, wie dem Schleifkorn, der Bindung sowie der Pore, materialspezifischen Eigenschaften des Werkstückes, wie der Härte und der Zähigkeit, dem Zerspanungshilfsstoff sowie den geometrischen Gegebenheiten des Finishwerkzeuges und des Werkstückes im Einzelfall abhängig von der Andruckkraft zwischen dem Finishwerkzeug und dem Werkstück und der Relativgeschwindigkeit zwischen der im Eingriff mit der zu bearbeitenden Werkstückoberfläche stehenden Fläche des Finishwerkzeuges und der zu bearbeitenden Werkstückoberfläche. Technologisch betrachtet ergeben sich diese Parameter Andruckkraft und Relativgeschwindigkeit aus den technologischen Stellgrößen Vorschubgeschwindigkeit v_{f}, Schnittgeschwindigkeit v_{c} und Werkstückgeschwindigkeit v_{ws}, wobei anstelle der Vorschubgeschwindigkeit v_{f} auch der Vorschub verwendet werden kann. Für den Fachmann ist es selbstverständlich, entsprechend der konkreten Aufgabe und Werkzeugmaschine die jeweiligen geeigneten technologischen Stellgrößen zu wählen.

Aus der DE 39 30 457 A1 ist ein Verfahren zur materialabhebenden Fein- oder Feinstbearbeitung einer insbesondere bewegten Werkstückoberfläche mittels eines relativ dazu bewegten Werkzeuges mit einer Vielzahl von geometrisch unbestimmten Schneiden bekannt, bei dem die vom Werkstück auf das Werkzeug als Gegenkraft auf den Anpressdruck des Werkzeuges auf die zu bearbeitende Werkstückoberfläche ausgeübte Reaktionskraft kontinuierlich gemessen und der Anpressdruck stufenweise auf einen vorbestimmten maximalen Grenzwert nachgeregelt wird, bei dem ein optimaler Materialabtrag erfolgt. Unter Bezugnahme auf die DE 35 33 082 A1 wird zu dem Zusammenhang zwischen dem Anpressdruck und dem erzielten Materialabtrag vom Werkstück erläutert, dass bei einem nur geringen Anpressdruck der Materialabtrag ebenfalls nur gering ist und im Wesentlichen nur eine Glättung der Werkstückoberfläche erfolgt. Es kommt zu einem sogenannten "Ausklinkeffekt". Die glatte Werkstückoberfläche ist nicht mehr in der Lage, stumpfgewordenes Korn aus dem Steingefüge des Werkzeuges auszubrechen. Begünstigt wird dies durch einen sich zwischen dem Werkzeug und der zu bearbeitenden Werkstückoberfläche ausbildenden Spülmittelfilm, der letztlich das Werkzeug von der Werkstückoberfläche trennt. Wird der Anpressdruck wesentlich erhöht, so wird ein kontinuierlicher Eingriff des Werkzeuges mit dem Werkstück erzwungen. Es kommt zu einer kontinuierlichen "Selbstaufschärfung" des Werkzeuges, indem kontinuierlich stumpfgewordenes Korn aus dem Steingefüge des Werkzeuges ausgebrochen wird. Ein Anpressdruck zwischen den beiden vorgenannten Werten führt zu einem labilen Verhalten, bei dem sich "Ausklinken" und "Selbstaufschärfen" intermittierend abwechseln. Gemäß der Lehre der DE 39 30 457 A1 wird zur Erzielung eines optimalen Materialabtrages zunächst der Anpressdruck stufenweise auf einen vorbestimmten maximalen Grenzwert erhöht und erst dann nachgeregelt, wenn der Anpressdruck infolge des Materialabtrages auf einen ebenfalls vorbestimmten minimalen Grenzwert abgesunken ist.

Zur Optimierung der Finishbearbeitung von Werkstückoberflächen, und zwar sowohl im Hinblick auf die zu erzielende Oberflächenqualität als auch im Hinblick auf einen hohen Materialabtrag, hat sich die Andruckkraft als eine wichtige Größe herauskristallisiert. Sie ist während der Finishbearbeitung mit vertretbarem Aufwand und hinreichender Genauigkeit messbar und über die Vorschubgeschwindigkeit gut stell- bzw. regelbar. Problematisch ist jedoch die Bestimmung einer geeigneten Andruckkraft, mit der im Einzelfall für eine konkrete Bearbeitungsaufgabe das gewünschte Bearbeitungergebnis erzielt werden kann. Dabei spielt im industriellen Fertigungsprozess eine kurze Bearbeitungszeit eine wichtige Rolle, d.h. es wird bei Einhaltung der gewünschten Oberflächenqualität (Maßhaltigkeit, Formgenauigkeit, Rauheit) ein möglichst großer Materialabtrag angestrebt. Andererseits ist es natürlich von ebenso großer Bedeutung, trotz des angestrebten großen Materialabtrages einen möglichst geringen Werkzeugverschleiß zu realisieren.

Stand der Technik zur Bestimmung einer geeigneten Andruckkraft für eine konkrete Bearbeitungsaufgabe sind nach wie vor Vorversuche, die je nach Erfahrung des Maschinenbedieners mehr oder weniger umfangreich und aufwendig sind. So wird in der DE 690 09 890 T2 auf die Notwendigkeit der Durchführung von Vorversuchen zur Ermittlung der Maximal- und Minimalwerte für einen Korridor der Anpresskraft, der eine Finishbearbeitung zwischen "Ausklinken" und "Selbstaufschärfen" ermöglicht, verwiesen. Auch in der DE 199 52 805 A1 wird darauf hingewiesen, dass der Kraftvorgabewert zur Optimierung des erfindungsgemäßen Verfahrens zur Finishbearbeitung von Werkstücken im Hinblick auf die Erreichung der erforderlichen Oberflächengüte bei kürzest möglicher Bearbeitungszeit anhand orientierender Vorversuche zu bestimmen ist. In der DE 10 2006 011 304 A1 wird ebenfalls beschrieben, dass die Vorgabewerte für die Schnittkraft anhand weniger orientierender Vorversuche ermittelt werden. Dabei impliziert der Hinweis auf "wenige" Vorversuche immer, dass der Bearbeiter über umfangreiche Erfahrungen bei der Ermittlung geeigneter Parameter zur Finishbearbeitung eines Werkstückes verfügt. Sind solche umfangreichen Erfahrungen nicht vorhanden, sind meist für jede konkrete Aufgabe zur Finishbearbeitung eine Vielzahl von Vorversuchen erforderlich.

Ausgehend von diesem Stand der Technik ist es das Ziel der Erfindung, ein Verfahren zur Finishbearbeitung von Werkstückoberflächen mit einem relativ zur Werkstückoberfläche bewegten Werkzeug mit einer Vielzahl geometrisch unbestimmter Schneiden bereitzustellen, bei dem bei der Bestimmung der Bearbeitungsparameter für die Erreichung einer definierten Oberfläche bezüglich Maßhaltigkeit, Formgenauigkeit und Rauheit bei einem möglichst großen Materialabtrag und bei einem möglichst geringen Werkzeugverschleiß auf umfangreiche Erfahrungen des Bearbeiters weitgehend verzichtet werden kann. Dazu besteht die Aufgabe, ein gattungsgemäßes Verfahren zu entwickeln, bei dem die Bestimmung der Bearbeitungsparameter auf der Grundlage weniger systematischer Vorversuche erfolgt, deren Durchführung keine umfangreichen Erfahrungen des Bearbeiters erfordern.

Die Aufgabe der Erfindung wird durch ein Verfahren mit den Merkmalen des Hauptanspruches gelöst. In den Ansprüchen 2 und 3 sind vorteilhafte Ausgestaltungen des Verfahrens beschrieben.

Ein erfindungsgemäßes Verfahren zur Finishbearbeitung von Werkstückoberflächen mit einem relativ zur Werkstückoberfläche bewegten Werkzeug mit einer Vielzahl geometrisch unbestimmter Schneiden wird unter Verwendung einer Werkzeugmaschine durchgeführt, die mindestens Mittel zur Aufnahme und zur Bewegung des Werkzeuges und Mittel zur Aufnahme und zur Bewegung des Werkstückes aufweist, wobei das Werkzeug relativ zu der zu bearbeitenden Werkstückoberfläche bewegbar ist, wobei mindestens drei technologische Stellgrößen, wie Vorschubgeschwindigkeit v_{f}, Schnittgeschwindigkeit v_{c} und Werkstückgeschwindigkeit v_{ws}, erzeugbar und steuerbar sind und bei der mindestens eine Erfassung der Andrucckraft F_{A} zwischen dem Werkzeug und dem Werkstück erfolgt, wobei die Finishbearbeitung mit einer konstanten Andruckkraft F_{A} erfolgt, die über technologische Stellgrößen, wie Vorschubgeschwindigkeit v_{f}, Schnittgeschwindigkeit v_{c} und Schnitttiefe aₚ, realisiert wird. Die Werte der technologischen Stellgrößen zur Realisierung der konstanten Andruckkraft F_{A} werden anhand von Vorversuchen wie folgt ermittelt:
a) Ausgehend von der konkreten Bearbeitungsaufgabe werden die Schleifkorngröße des Werkzeuges und Wertebereiche für die technologischen Stellgrößen Vorschubgeschwindigkeit v_{fmin} ≤ v_{f} ≤ v_{fmax}, Schnittgeschwindigkeit v_{cmin} ≤ v_{c} ≤ v_{cmax} und Werkstückgeschwindigkeit v_{wsmin} ≤ v_{ws} ≤ v_{wsmax} vorgewählt.
b) Eine erste und eine zweite der technologischen Stellgrößen werden als konstant mit jeweils einem Wert aus dem im Schritt a) vorgewählten jeweiligen Wertebereich, gewählt.
c) Aus dem vorgewählten Wertebereich der dritten technologischen Stellgröße werden eine Anzahl n, wobei für n gilt 5 ≤ n ≤ 20, gleichmäßig über den vorgewählten Wertebereich verteilter konstanter Werte für die dritte technologische Stellgröße bestimmt.
d) Danach wird ein Vorversuch mit den gemäß den Schritten b) und c) gewählten bzw. bestimmten Werten für die genannten technologischen Stellgrößen durchgeführt, wobei die gemäß dem Schritt c) bestimmten Werte für die dritte technologische Stellgröße nacheinander erzeugt und gesteuert jeweils für einen Zeitabschnitt Δt konstant gehalten werden und derart die Andruckkraft F_{A} als Funktion der Zeit und den n Werten für die dritte technologische Stellgröße als Parameter ermittelt wird.
e) Aus der gemäß dem Schritt d) ermittelten Funktion wird der oder die Werte für die dritte technologische Stellgröße ermittelt, für die der zeitliche Verlauf der Andrucckraft F_{A} während des zugehörigen Zeitabschnittes Δt mindestens zusammenhängend während 30 % des Zeitabschnittes Δt konstant ist.
   Für den Fall, dass anhand der gemäß dem Schritt d) ermittelten Funktion kein Wert für die dritte technologische Stellgröße ermittelbar ist, für den der zeitliche Verlauf der Andruckkraft F_{A} während des zugehörigen Zeitabschnittes Δt mindestens zusammenhängend während 30 % des Zeitabschnittes Δt konstant ist, wird der gemäß dem Schritt b) gewählte Wert für die erste oder die zweite technologische Stellgröße derart neu gewählt, dass er sich innerhalb des gemäß dem Schritt a) vorgewählten Wertebereiches für diese technologische Stellgröße von dem zuvor gewählten Wert unterscheidet und der Schritt d) wiederholt. Die beschriebene Wahl eines neuen Wertes für die erste oder die zweite technologische Stellgröße, gefolgt von einer erneuten Durchführung des Schrittes d) wird so oft wiederholt, bis aus der ermittelten Funktion für die Andruckkraft F_{A} ein Wert für die dritte technologische Stellgröße ermittelbar ist, bei dem der zeitliche Verlauf der Andruckkraft F_{A} während des zugehörigen Zeitabschnittes Δt mindestens zusammenhängend während 30 % des Zeitabschnittes Δt konstant ist.
   Für den Fall, dass anhand der gemäß dem Schritt d) ermittelten Funktion mehrere Werte für die dritte technologische Stellgröße ermittelt werden, für die der zeitliche Verlauf der Andruckkraft F_{A} während der entsprechenden zugehörigen Zeitabschnitte Δt mindestens zusammenhängend während 30 % des Zeitabschnittes Δt konstant ist, wird aus den ermittelten Werten derjenige Wert für die dritte technologische Stellgröße gewählt, für den die Andruckkraft F_{A} den kleinsten Wert während des konstanten zeitlichen Verlaufes aufweist.
   Der ermittelte Wert für die dritte technologische Stellgröße wird gespeichert.
f) Nach der Ermittlung und Speicherung eines Wertes für die dritte technologische Stellgröße gemäß Schritt e) wird zu Schritt b) zurückgekehrt, jedoch mit der Maßgabe, dass die dritte technologische Stellgröße, deren ermittelter Wert gespeicherte wurde, und die erste oder die zweite technologische Stellgröße als konstant gewählt werden, wobei als Wert für die dritte technologische Stellgröße der gespeicherte ermittelte Wert und für die erste oder die zweite technologische Stellgröße die bereits zuvor gewählten Werte gewählt werden und dann im Schritt c) gemäß der Vorgabe von Schritt c) n Werte für diejenige technologische Stellgröße bestimmt werden, die vorstehend nicht gewählt wurde. Dann werden die Schritte d) und e) mit den Werten für die, wie vorstehend erläutert, gewählten konstanten technologischen Stellgrößen und den bestimmten n Werten für die andere technologische Stellgröße durchgeführt. Der gemäß dem Schritt e) ermittelte Wert für die andere technologische Stellgröße, für den der zeitliche Verlauf der Andruckkraft F_{A} während des zugehörigen Zeitabschnittes Δt mindestens zusammenhängend während 30 % des Zeitabschnittes Δt konstant ist, wird als ermittelter Wert für die andere technologische Stellgröße gespeichert.
g) Danach wird erneut zu Schritt b) zurückgekehrt, jedoch diesmal mit der Maßgabe, dass die beiden technologischen Stellgrößen, deren ermittelte Werte gespeicherte wurden, als konstant gewählt werden, wobei als Wert für diese beiden technologischen Stellgrößen die gespeicherten ermittelten Werte gewählt werden. Nachfolgend werden im Schritt c) gemäß der Vorgabe von Schritt c) n Werte für die verbliebene technologische Stellgröße bestimmt und die Schritte d) und e) mit den ermittelten Werten für die, wie vorstehend erläutert, gewählten konstanten technologischen Stellgrößen und den bestimmten n Werten für die verbliebene technologische Stellgröße durchgeführt und der ermittelte Wert für die verbliebene technologische Stellgröße, für den die Andruckkraft F_{A} während des zugehörigen Zeitabschnittes Δt mindestens zusammenhängend während 30 % des Zeitabschnittes Δt konstant ist, als ermittelter Wert für diese verbliebene technologische Stellgröße gespeichert.
h) Schließlich wird die Finishbearbeitung der Werkstückoberfläche mit den ermittelten Werten für die technologischen Stellgrößen durchgeführt.

Der Zeitabschnitt Δt, während dessen eine technologische Stellgröße jeweils konstant gehalten wird, beträgt 2 s bis 20 s, bevorzugt 5 s bis 10 s.

Wird das Verfahren unter Verwendung einer Werkzeugmaschine, die zusätzlich Mittel zur Regelung der Andruckkraft F_{A} umfasst, durchgeführt, so wird bei den Vorversuchen der Wert der konstanten Andruckkraft F_{A}, die durch die ermittelten und gespeicherten technologischen Stellgrößen Vorschubgeschwindigkeit v_{f}, Schnittgeschwindigkeit v_{c} und Werstückgeschwindigkeit v_{ws} realisiert wird, ebenfalls ermittelt und gespeichert. Das ist jener Wert der Andruckkraft F_{A}, der sich bei der Ermittlung der letzten Stellgröße als zu dieser Stellgröße zugehörige Andruckkraft F_{A} ergibt, das heißt, der während des Zeitabschnittes Δt über den die Stellgröße konstant gehalten wird, mindestens zusammenhängend während 30 % des Zeitabschnittes Δt konstant ist.
Die Finishbearbeitung der Werkstückoberfläche erfolgt dann zunächst kraftgeregelt mit dem gespeicherten Wert der Andruckkraft F_{A} als Führungsgröße und nach Erreichen des gespeicherten Wertes der Andruckkraft F_{A} gesteuert mit den ermittelten und gespeicherten Werten für die technologischen Stellgrößen Vorschubgeschwindigkeit v_{f}, Schnittgeschwindigkeit v_{c} und Werstückgeschwindigkeit v_{ws} als Stellgrößen.

Die Erfindung soll nachfolgend anhand eines Ausführungsbeispieles näher erläutert werden.
Die zugehörigen Zeichnungen zeigen in
- Fig. 1:: eine Prinzipdarstellung der Werkzeug-Werstückanordnung zum Planfinishen einer Werkstückoberfläche mit einer rotierenden Topfschleifscheibe, in
- Fig. 2:: einen zeitlichen Verlauf der Andruckkraft F_{A} mit über Zeitabschnitte Δt = 5 s konstanter Vorschubgeschwindigkeit v_{f}, in
- Fig. 3:: einen zweiten zeitlichen Verlauf der Andruckkraft F_{A} mit über Zeitabschnitte Δt = 5 s konstanter Vorschubgeschwindigkeit v_{f}, in
- Fig. 4:: einen dritten zeitlichen Verlauf der Andruckkraft F_{A} mit über Zeitabschnitte Δt = 5 s konstanter Vorschubgeschwindigkeit v_{f}, in
- Fig. 5:: einen zeitlichen Verlauf der Andruckkraft F_{A} mit über Zeitabschnitte Δt = 5 s konstanter Schnittgeschwindigkeit v_{A}, in
- Fig. 6:: einen zeitlichen Verlauf der Andruckkraft F_{A} mit über Zeitabschnitte Δt = 5 s konstanter Werstückgeschwindigkeit v_{ws} und in
- Fig. 7:: einen zeitlichen Verlauf der Andruckkraft F_{A} bei der Finishbearbeitung der Werkstückoberfläche.

Die in **Fig. 1** dargestellte prinzipielle Anordnung zeigt eine mittels einer Werkstückspanneinrichtung 1 gespannte Scheibe 2, deren Oberfläche mittels einer Topfschleifscheibe 3 bearbeitet werden soll. Die Finishbearbeitung, im vorliegenden Beispiel das Planfinishen mit einer rotierenden Topfschleifscheibe 3, erfolgt unter Verwendung einer nicht dargestellten Werkzeugmaschine, die eine Spindel 4 zur Aufnahme des Werkzeuges 3 und eine Werstückspanneinrichtung 1 zur Aufnahme des Werkstückes 2 sowie Mittel zur Bewegung der Spindel 4 und der Werstückspanneinrichtung 1 umfasst. Sowohl das Werkstück, die Scheibe 2, als auch das Werkzeug, die Topfschleifscheibe 3, sind jeweils in Richtung der Pfeile 5, 6 drehbar um die zugehörigen Drehachsen 7, 8 angeordnet. Die Topfschleifscheibe 3 ist außerdem entlang der Koordinaten x, y und z bewegbar. Die Drehzahl n_{ws} der Scheibe 2, die Werkstückdrehzahl, und die Drehzahl n_{wz} der Topfschleifscheibe 3, die Werkzeugdrehzahl, sind steuerbar. Ebenso ist die Bewegung der Topfschleifscheibe 3 entlang der Koordinaten x, y und z steuerbar. Die technologischen Stellgrößen zur Finishbearbeitung der Oberfläche der Scheibe 2 sind die
Vorschubgeschwindigkeit v_{f}, die Schnittgeschwindigkeit v_{c} und die Werkstückgeschwindigkeit v_{ws}. Sie sind über die Drehzahl n_{ws} der Scheibe 2, die Drehzahl n_{wz} der Topfschleifscheibe 3 und die Bewegung der Topfschleifscheibe 3 entlang der Koordinaten x, y und z steuerbar. Die Werkzugmaschine ermöglicht die Erfassung der Andruckkraft F_{A} zwischen den im Eingriff stehenden Flächen der Scheibe 2 und der Topfschleifscheibe 3.

Die Scheibe 2 besteht aus Chromstahl 1 00Cr6 mit einer Härte von 60 HRC. Der Durchmesser dₐ der Scheibe beträgt dₐ = 16 mm. Die Oberfläche soll eine gemittelte Rautiefe < 1,0 µm aufweisen. Dazu soll eine Finishbearbeitung durchgeführt werden, wobei die Finishbearbeitung bei einem möglichst großen Materialabtrag und bei einem möglichst geringem Werkzeugverschleiß erfolgen soll.

Ausgehend vom Material der zu bearbeitenden Scheibe 2 und der im Ergebnis der Finishbearbeitung geforderten gemittelte Rautiefe < 1,0 µm wird als Werkzeug eine Topfschleifscheibe 3 mit Schleifkörnern aus Siliziumkarbid und eine Schleifkorngröße von 600 mesh in keramischer Bindung geschwefelt ausgewählt. Bei dem gegebenen Werkstück, der Scheibe 2 und dem ausgewählten Werkzeug, der Topfschleifscheibe 3 werden die Wertebereiche für die technologischen Stellgrößen Vorschubgeschwindigkeit v_{f}, Schnittgeschwindigkeit v_{c} und Werkstückgeschwindigkeit v_{ws} wie folgt gewählt:

| | |
|---|---|
| Vorschubgeschwindigkeit v_{f}: | 0,30 mm/min ≤ v_{f} ≤ 1,50 mm/min, |
| Schnittgeschwindigkeit v_{c}: | 2 m/s ≤ v_{c} ≤ 8 m/s und |
| Werkstückgeschwindigkeit v_{ws}: | 0,25 m/s ≤ v_{ws} ≤ 1,15 m/s. |

Zur Ermittlung des Wertes für die Vorschubgeschwindigkeit v_{f} für die Finishbearbeitung werden für die technologischen Stellgrößen Schnittgeschwindigkeit v_{c} und Werkstückgeschwindigkeit v_{ws} jeweils ein konstanter Wert innerhalb der gewählten Wertebereiche gewählt, und zwar etwa der Mittelwert des gewählten Wertebereiches. Dementsprechend wird für die Schnittgeschwindigkeit v_{c} ein konstanter Wert v_{c} = 5 m/s und für die Werkstückgeschwindigkeit v_{ws} ein konstanter Wert v_{ws} = 0,7 m/s gewählt. Für die Vorschubgeschwindigkeit v_{f} werden 5 repräsentative Werte aus dem gewählten Wertebereich gewählt. Zweckmäßig wird dazu der gewählte Wertebereich in 4 gleiche Abschnitte unterteilt und die jeweiligen Grenzwerte zwischen den Abschnitten als konstante Werte gewählt. Folglich werden für die Vorschubgeschwindigkeit v_{f} die Werte v_{f1} = 0,3 mm/min, v_{f2} = 0,6 mm/min, v_{f3} = 0,9 mm/min, v_{f4} = 1,2 mm/min und v_{f5} = 1,5 mm/min gewählt.
Ein erster Vorversuch zur Finishbearbeitung wird mit einer Schnittgeschwindigkeit v_{c} = 5 m/s = konstant gesteuert, einer Werkstückgeschwindigkeit v_{ws} = 0,7 m/s = konstant gesteuert und mit jeweils über einen Zeitabschnitt Δt = 5 s konstanter gesteuerter Vorschubgeschwindigkeit v_{f1} = 0,3 mm/min, v_{f2} = 0,6 mm/min, v_{f3} = 0,9 mm/min, v_{f4} = 1,2 mm/min und v_{f5} = 1,5 mm/min durchgeführt. Die Andruckkraft F_{A} wird als Funktion der Zeit t ermittelt. Fig. 2 zeigt den zeitlichen Verlauf der Andrucckraft F_{A} mit über 5 Zeitabschnitte Δt = 5 s konstanter Vorschubgeschwindigkeit v_{f1} bis v_{f5}. Im Verlaufe keines der 5 Zeitabschnitte Δt = 5 s ist der zeitliche Verlauf der Andruckkraft F_{A} mindestens zusammenhängend während 30 % des Zeitabschnittes Δt konstant. Somit kann anhand dieses Vorversuches kein Wert für die Vorschubgeschwindigkeit v_{f} ermittelt werden.
Nachfolgend wird der Wert der als konstant gewählten Stellgröße Schnittgeschwindigkeit v_{c} innerhalb des gewählten Wertebereiches verändert, und zwar auf einen Wert v_{c} = 2 m/s. Die zweite als konstant gewählte Stellgröße, die Werkstückgeschwindigkeit v_{ws}, bleibt unverändert. Ebenso bleiben alle anderen Parameter und Werte unverändert. Ein zweiter Vorversuch zur Finishbearbeitung wird mit einer Schnittgeschwindigkeit v_{c} = 2 m/s = konstant gesteuert, einer Werkstückgeschwindigkeit v_{ws} = 0,7 m/s = konstant gesteuert und mit jeweils über einen Zeitabschnitt Δt = 5 s konstanter gesteuerter Vorschubgeschwindigkeit v_{f1} = 0,3 mm/min, v_{f2} = 0,6 mm/min, v_{f3} = 0,9 mm/min, v_{f4} = 1,2 mm/min und v_{f5} = 1,5 mm/min durchgeführt und der zeitliche Verlauf der Andruckkraft F_{A} ermittelt. **Fig. 3** zeigt den zeitlichen Verlauf der Andruckkraft F_{A} mit über 5 Zeitabschnitte Δt = 5 s konstanter Vorschubgeschwindigkeit v_{f1} bis v_{f5}. Wiederum ist der zeitliche Verlauf der Andrucckraft F_{A} innerhalb keines der 5 Zeitabschnitte Δt mindestens zusammenhängend während 30 % des Zeitabschnittes Δt konstant. Folglich kann auch anhand des zweiten Vorversuches kein Wert für die Vorschubgeschwindigkeit v_{f} ermittelt werden.
Der Wert der als konstant gewählten Stellgröße Schnittgeschwindigkeit v_{c} wird innerhalb des gewählten Wertebereiches nochmals verändert, und zwar auf einen Wert v_{c} = 8 m/s. Alle übrigen Parameter und Werte der Stellgrößen bleiben unverändert. Es wird ein dritter Vorversuch zur Finishbearbeitung mit einer Schnittgeschwindigkeit v_{c} = 8 m/s = konstant gesteuert, einer Werkstückgeschwindigkeit v_{ws} = 0,7 m/s = konstant gesteuert und mit jeweils über einen Zeitabschnitt Δt = 5 s konstanter gesteuerter Vorschubgeschwindigkeit v_{f1} = 0,3 mm/min, v_{f2} = 0,6 mm/min, v_{f3} = 0,9 mm/min, v_{f4} = 1,2 mm/min und v_{f5} = 1,5 mm/min durchgeführt und der zeitliche Verlauf der Andruckkraft F_{A} ermittelt. Den ermittelten zeitlichen Verlauf Andruckkraft F_{A} mit über 5 Zeitabschnitte Δt = 5 s konstanter Vorschubgeschwindigkeit v_{f1} bis v_{f5} zeigt **Fig. 4****.** Während des ersten Zeitabschnittes Δt (t = 0 s bis 5 s) ist der zeitliche Verlauf der Andruckkraft F_{A} zusammenhängend während mehr als 30 % des Zeitabschnittes Δt konstant, in Fig. 4 durch einen senkrecht gerichteten Pfeil gekennzeichnet. Während dieses ersten Zeitabschnittes Δt, t = 0 s bis 5 s betrug die Vorschubgeschwindigkeit v_{f} = 0,30 mm/min. Dieser Wert der Vorschubgeschwindigkeit v_{f} wird als ermittelter Wert der Vorschubgeschwindigkeit v_{f} gespeichert.

Zur Ermittlung des Wertes für die Schnittgeschwindigkeit v_{c} wird für die technologische Stellgröße Vorschubgeschwindigkeit v_{f} der ermittelte und gespeicherte Wert v_{f} = 0,30 mm/min angesetzt und für die technologische Stellgröße Werkstückgeschwindigkeit v_{ws} ein konstanter Wert innerhalb des gewählten Wertebereiches gewählt und zwar etwa der Mittelwert des gewählten Wertebereiches, also ein konstanter Wert v_{ws} = 0,7 m/s gewählt. Für die Schnittgeschwindigkeit v_{c} werden 7 repräsentative Werte aus dem gewählten Wertebereich gewählt. Dazu wird der gewählte Wertebereich in 6 gleiche Abschnitte unterteilt und die jeweiligen Grenzwerte zwischen den Abschnitten als konstante Werte gewählt. Es werden für die Schnittgeschwindigkeit v_{c} die Werte v_{c1} = 2 m/s, v_{c2} = 3 m/s, v_{c3} = 4 m/s, v_{c4} = 5 m/s, v_{c5} = 6 m/s, v_{c6} = 7 m/s und v_{c7} = 8 m/s gewählt.
Ein vierter Vorversuch zur Finishbearbeitung wird mit einer Vorschubgeschwindigkeit v_{f} = 0,30 mm/min = konstant gesteuert, einer Werkstückgeschwindigkeit v_{ws} = 0,7 m/s = konstant gesteuert und mit jeweils über einen Zeitabschnitt Δt = 10 s konstanter gesteuerter Schnittgeschwindigkeit v_{c1} = 2 m/s, v_{c2} = 3 m/s, v_{c3} = 4 m/s, v_{c4} = 5 m/s, v_{c5} = 6 m/s, v_{c6} = 7 m/s und v_{c7} = 8 m/s durchgeführt. Die Andrucckraft F_{A} wird als Funktion der Zeit t ermittelt. **Fig. 5** zeigt den zeitlichen Verlauf der Andruckkraft F_{A} mit über 7 Zeitabschnitte Δt = 10 s konstanter Schnittgeschwindigkeit v_{c1} bis v_{c7}. Während des dritten bis siebenten Zeitabschnittes Δt (t = 20 s bis 30 s, t = 30 s bis 40 s, t = 40 s bis 50 s, t = 50 s bis 60 s und t = 60 s bis 70 s) ist der zeitliche Verlauf der Andruckkraft F_{A} zusammenhängend während mehr als 30 % des Zeitabschnittes Δt konstant. Den kleinsten Wert während des konstanten zeitlichen Verlaufes von mehr als 30 % des Zeitabschnittes Δt weist die Andruckkraft F_{A} während des letzten Zeitabschnittes Δt, t = 60 s bis 70 s, auf, in Fig. 5 durch einen senkrecht gerichteten Pfeil gekennzeichnet. Während dieses letzten Zeitabschnittes Δt, t = 60 s bis 70 s, betrug die Schnittgeschwindigkeit v_{c} = 8 m/s. Dieser Wert der Schnittgeschwindigkeit v_{c} wird als ermittelter Wert der Schnittgeschwindigkeit v_{c} gespeichert.

Schließlich wird zur Ermittlung des Wertes für die dritte technologische Stellgröße, die Werkstückgeschwindigkeit v_{ws}, für die technologische Stellgröße Vorschubgeschwindigkeit v_{f} der ermittelte und gespeicherte Wert v_{f} = 0,30 mm/min und für die technologische Stellgröße Schnittgeschwindigkeit v_{c} der ermittelte und gespeicherte Wert v_{c} = 8 m/s angesetzt. Für die Werkstückgeschwindigkeit v_{ws} werden wiederum 7 repräsentative Werte aus dem gewählten Wertebereich gewählt. Der gewählte Wertebereich wird in 6 gleiche Abschnitte unterteilt und die jeweiligen Grenzwerte zwischen den Abschnitten werden als konstante Werte gewählt. Es werden für die Werkstückgeschwindigkeit v_{ws} die Werte v_{ws1} = 0,25 m/s, v_{ws2} = 0,40 m/s, v_{ws3} = 0,55 m/s, v_{ws4} = 0,70 m/s, v_{ws5} = 0,85 m/s, v_{ws6} = 1,00 m/s und v_{ws7} = 1,15 m/s gewählt.
Ein fünfter Vorversuch zur Finishbearbeitung wird mit einer Vorschubgeschwindigkeit v_{f} = 0,30 mm/min = konstant gesteuert, einer Schnittgeschwindigkeit v_{c} = 8 m/s = konstant gesteuert und mit jeweils über einen Zeitabschnitt Δt = 10 s konstanter gesteuerter Werkstückgeschwindigkeit v_{ws1} = 0,25 m/s, v_{ws2} = 0,40 m/s, v_{ws3} = 0,55 m/s, v_{ws4} = 0,70 m/s, v_{ws5} = 0,85 m/s, v_{ws6} = 1,00 m/s und v_{ws7} = 1,15 m/s durchgeführt. Die Andruckkraft F_{A} wird als Funktion der Zeit t ermittelt. **Fig. 6** zeigt den zeitlichen Verlauf der Andruckkraft F_{A} mit über 7 Zeitabschnitte Δt = 10 s konstanter Werstückgeschwindigkeit v_{ws1} bis v_{ws7}. Während des dritten bis siebenten Zeitabschnittes Δt (t = 20 s bis 30 s, t = 30 s bis 40 s, t = 40 s bis 50 s, t = 50 s bis 60 s und t = 60 s bis 70 s) ist der zeitliche Verlauf der Andruckkraft F_{A} zusammenhängend während mehr als 30 % des Zeitabschnittes Δt konstant. Den kleinsten Wert während des konstanten zeitlichen Verlaufes von mehr als 30 % des Zeitabschnittes Δt weist die Andruckkraft F_{A} während des letzten Zeitabschnittes Δt, t = 60 s bis 70 s, auf, in Fig. 6 durch einen senkrecht gerichteten Pfeil gekennzeichnet. Während dieses letzten Zeitabschnittes Δt, t = 60 s bis 70 s, betrug die Werkstückgeschwindigkeit v_{ws} = 1,15 m/s. Dieser Wert der Werkstückgeschwindigkeit v_{ws} wird als ermittelter Wert der Werkstückgeschwindigkeit v_{ws} gespeichert. Der Wert der Andruckkraft F_{A}, die während mehr als 30 % dieses Zeitabschnittes Δt, t = 60 s bis 70 s, einen konstanten zeitlichen Verlauf aufwies, betrug F_{A} = 77 N. Dieser Wert wird als konstante Andruckkraft F_{A} gespeichert. Die Ermittlung der technologischen Parameter zur Finishbearbeitung der Scheibe 2 mit der ausgewählten Topfschleifscheibe 3 ist damit abgeschlossen. Nachfolgend erfolgt die Finischbearbeitung.
**Fig. 7** zeigt den zeitlichen Verlauf der Andruckkraft während der Finishbearbeitung. Nach dem Anfunken erfolgt während der ersten Bearbeitungsphase 0,5 s bis 1,5 s die Finishbearbeitung kraftgeregelt, bis die Andruckkraft F_{A} den gespeicherten Wert der konstanten Andruckkraft F_{A} = 77 N erreicht hat. Danach wird die Finshbearbeitung mit den gespeicherten technologischen Stellgrößen Vorschubgeschwindigkeit v_{f} = 0,30 mm/min, Schnittgeschwindigkeit v_{c} = 8 m/s und Werkstückgeschwindigkeit v_{ws} = 1,15 m/s konstant gesteuert weitergeführt. Die Andruckkraft F_{A} nimmt während dieser Bearbeitungsphase etwa den zuvor ermittelten Wert F_{A} ≈ 77 N an. Schließlich wird nach 10,4 s die Finishbearbeitung beendet. Während der letzten Bearbeitungsphase werden die technologischen Stellgrößen sukzessive auf Null zurückgefahren.
Eine wie vorstehend beschrieben durchgeführte Finishbearbeitung mit den erfindungsgemäß ermittelten Werten für die technologischen Stellgrößen erbringt die geforderte Rautiefe der gefinishten Werkstückoberfläche mit hoher Maßhaltigkeit und Formgenauigkeit des Werkstückes und bei einem geringen Werkzeugverschleiß in einer optimal kurzen Bearbeitungszeit. Es erfolgt eine kontinuierliche "Selbstaufschärfung" der Topfschleifscheibe, so dass ein gleichbleibend hoher Materialabtrag erfolgt.
Es ist selbstverständlich, dass eine Serie gleicher Werkstücke 2 mit den einmal ermittelten technologischen Stellgrößen bearbeitet werden kann.

### Liste der verwendeten Bezugszeichen

- 1: - Werkstückspanneinrichtung
- 2: - Werkstück, Scheibe
- 3: - Werkzeug, Topfschleifscheibe
- 4: - Spindel
- 5: - Pfeil, Drehrichtung der Scheibe
- 6: - Pfeil, Drehrichtung der Topfschleifscheibe
- 7: - Drehachse der Scheibe
- 8: - Drehachse der Topfschleifscheibe
- n: - Anzahl von Werten
- n_{ws}: - Werkstückdrehzahl
- n_{wz}: - Werkzeugdrehzahl
- F_{A}: - Andruckkraft
- t: - Zeit
- Δt: - Zeitabschnitt
- v_{c}: - Schnittgeschwindigkeit
- v_{f}: - Vorschubgeschwindigkeit
- v_{ws}: - Werkstückgeschwindigkeit

## Patentansprüche

1. Verfahren zur Finishbearbeitung von Werkstückoberflächen mit einem relativ zur Werkstückoberfläche bewegten Werkzeug (3) mit einer Vielzahl geometrisch unbestimmter Schneiden,
- unter Verwendung einer Werkzeugmaschine, die mindestens Mittel zur Aufnahme und zur Bewegung des Werkzeuges (3) und Mittel zur Aufnahme und zur Bewegung des Werkstückes (2) aufweist, derart, dass das Werkzeug (3) relativ zu der zu bearbeitenden Werkstückoberfläche bewegbar ist, wobei mindestens drei technologische Stellgrößen, wie Vorschubgeschwindigkeit v_{f}, Schnittgeschwindigkeit v_{c} und Werkstückgeschwindigkeit v_{ws}, erzeugbar und steuerbar sind und
- bei der mindestens die Andruckkraft F_{A} zwischen dem Werkzeug (3) und dem Werkstück erfassbar ist,
wobei
die Finishbearbeitung mit einer konstanten Andruckkraft F_{A} erfolgt, die über technologische Stellgrößen wie Vorschubgeschwindigkeit v_{f}, Schnittgeschwindigkeit v_{c} und Werkstückgeschwindigkeit v_{ws} realisiert wird, und die Werte der technologischen Stellgrößen zur Realisierung der konstanten Andruckkraft F_{A} durch Vorversuche ermittelt werden, wobei
a) die Schleifkorngröße des Werkzeuges (3) und Wertebereiche für die technologischen Stellgrößen Vorschubgeschwindigkeit v_{fmin} ≤ v_{f} ≤ v_{fmax}, Schnittgeschwindigkeit v_{cmin} ≤ v_{c} ≤ v_{cmax} und Werkstückgeschwindigkeit v_{wsmin} ≤ v_{ws} ≤ v_{wsmax} vorgewählt werden,
b) nachfolgend eine erste und eine zweite der technologischen Stellgrößen als konstant mit jeweils einem Wert aus dem im Schritt a) vorgewählten jeweiligem Wertebereich gewählt wird,
c) aus dem vorgewählten Wertebereich der dritten technologischen Stellgröße eine Anzahl n, wobei für n gilt 5 ≤ n ≤ 20, gleichmäßig über den vorgewählten Wertebereich verteilter konstanter Werte für die dritte technologische Stellgröße bestimmt werden,
d) ein Vorversuch mit den gemäß den Schritten b) und c) gewählten bzw. bestimmten Werten für die genannten technologischen Stellgrößen durchgeführt wird, wobei die gemäß dem Schritt c) bestimmten Werte für die dritte technologische Stellgröße nacheinander erzeugt und gesteuert jeweils für einen Zeitabschnitt Δt konstant gehalten werden und derart die Andruckkraft F_{A} als Funktion der Zeit und den n Werten für die dritte technologische Stellgröße als Parameter ermittelt wird,
e) aus der gemäß dem Schritt d) ermittelten Funktion der oder die Werte für die dritte technologische Stellgröße ermittelt werden, für die der zeitliche Verlauf der Andruckkraft F_{A} während des zugehörigen Zeitabschnittes Δt mindestens zusammenhängend während 30 % des Zeitabschnittes Δt konstant ist, wobei für den Fall, dass anhand der gemäß dem Schritt d) ermittelten Funktion kein Wert für die dritte technologische Stellgröße ermittelbar ist, für den der zeitliche Verlauf der Andruckkraft F_{A} während des zugehörigen Zeitabschnittes Δt mindestens zusammenhängend während 30 % des Zeitabschnittes Δt konstant ist, der gemäß dem Schritt b) gewählte Wert für die erste oder die zweite technologische Stellgröße derart neu gewählt wird, dass er sich innerhalb des gemäß dem Schritt a) vorgewählten Wertebereiches für diese technologische Stellgröße von dem zuvor gewählten Wert unterscheidet und der Schritt d) wiederholt wird, wobei die beschriebene Wahl eines neuen Wertes für die erste oder die zweite technologische Stellgröße, gefolgt von einer erneuten Durchführung des Schrittes d) so oft wiederholt wird, bis aus der ermittelten Funktion für die Andruckkraft F_{A} ein Wert für die dritte technologische Stellgröße ermittelbar ist, bei dem der zeitliche Verlauf der Andruckkraft F_{A} während des zugehörigen Zeitabschnittes Δt mindestens zusammenhängend während 30 % des Zeitabschnittes Δt konstant ist oder wobei für den Fall, dass anhand der gemäß dem Schritt d) ermittelten Funktion mehrere Werte für die dritte technologische Stellgröße ermittelt werden, für die der zeitliche Verlauf der Andruckkraft F_{A} während der entsprechenden zugehörigen Zeitabschnitte Δt mindestens zusammenhängend während 30 % des Zeitabschnittes Δt konstant ist, aus den ermittelten Werten derjenige Wert für die dritte technologische Stellgröße gewählt wird, für den die Andrucckraft F_{A} den kleinsten Wert während des konstanten zeitlichen Verlaufes aufweist, und der ermittelte Wert für die dritte technologische Stellgröße gespeichert wird,
f) zu Schritt b) zurückgekehrt wird, jedoch mit der Maßgabe, dass die dritte technologische Stellgröße, deren bestimmter Wert gespeicherte wurde, und die erste oder die zweite technologische Stellgröße als konstant gewählt werden, wobei als Wert für die dritte technologische Stellgröße der gespeicherte bestimmte Wert und für die erste oder die zweite technologische Stellgröße die bereits zuvor gewählten Werte gewählt werden und dann im Schritt c) gemäß der Vorgabe von Schritt c) n Werte für diejenige technologische Stellgröße bestimmt werden, die vorstehend nicht gewählt wurde, und die Schritte d) und e) mit den Werten für die, wie vorstehend erläutert, gewählten konstanten technologischen Stellgrößen und den bestimmten n Werten für die andere technologische Stellgröße durchgeführt werden und der bestimmte Wert für die andere technologische Stellgröße, für den der zeitliche Verlauf der Andruckkraft F_{A} während des zugehörigen Zeitabschnittes Δt mindestens zusammenhängend während 30 % des Zeitabschnittes Δt konstant ist, als ermittelter Wert für die andere technologische Stellgröße gespeichert wird,
g) nachfolgend erneut zu Schritt b) zurückgekehrt wird, jedoch mit der Maßgabe, dass die beiden technologischen Stellgrößen, deren ermittelte Werte gespeicherte wurden, als konstant gewählt werden, wobei als Wert für diese beiden technologischen Stellgrößen die gespeicherten ermittelten Werte gewählt werden und nachfolgend im Schritt c) gemäß der Vorgabe von Schritt c) n Werte für die verbliebene technologische Stellgröße bestimmt werden und die Schritte d) und e) mit den ermittelten Werten für die, wie vorstehend erläutert, gewählten konstanten technologischen Stellgrößen und den bestimmten n Werten für die verbliebene technologische Stellgröße durchgeführt werden und der bestimmte Wert für die verbliebene technologische Stellgröße, für den der zeitliche Verlauf der Andruckkraft F_{A} während des zugehörigen Zeitabschnittes Δt mindestens zusammenhängend während 30 % des Zeitabschnittes Δt konstant ist, als ermittelter Wert für diese verbliebene technologische Stellgröße gespeichert wird und
die Finishbearbeitung mit den ermittelten Werten für die technologischen Stellgrößen durchgeführt wird.

2. Verfahren nach Anspruch 1,
**dadurch gekennzeichnet, dass**
der Zeitabschnitt Δt, während dessen eine technologische Stellgröße jeweils konstant gehalten wird, 2 s bis 20 s, bevorzugt 5 s bis 10 s, beträgt.

3. Verfahren nach Anspruch 1 oder 2 unter Verwendung einer Werkzeugmaschine, die zusätzlich Mittel zur Regelung der Andruckkraft F_{A} umfasst,
**dadurch gekennzeichnet, dass**
bei den Vorversuchen der Wert der konstanten Andruckkraft F_{A}, die durch die ermittelten und gespeicherten Werte der technologischen Stellgrößen Vorschubgeschwindigkeit v_{f}, Schnittgeschwindigkeit v_{c} und
Werkstückgeschwindigkeit v_{ws} realisiert wird, ermittelt und gespeichert wird, die Finishbearbeitung kraftgeregelt mit dem gespeicherten Wert der Andruckkraft F_{A} als Führungsgröße startet und bei Erreichen des gespeicherten Wertes der Andruckkraft F_{A} die Finishbearbeitung gesteuert mit den ermittelten und gespeicherten Werten für die technologischen Stellgrößen Vorschubgeschwindigkeit v_{f}, Schnittgeschwindigkeit v_{c} undWerkstückgeschwindigkeit v_{ws} als Stellgrößen durchgeführt wird.

## Claims

1. Method for finishing workpiece surfaces with a tool (3) that can be moved relative to the workpiece surface and has a multiplicity of geometrically undefined cutting edges,
- by using a machine tool which at least has means for receiving and for moving the tool (3) and means for receiving and for moving the workpiece (2) in such a way that the tool (3) can be moved relative to the workpiece surface to be machined, wherein at least three technological actuating variables, such as feed rate v_{f}, cutting speed v_{c} and workpiece speed v_{ws}, can be generated and controlled, and
- in which at least the pressing force F_{A} between the tool (3) and the workpiece can be detected,
wherein
the finishing is carried out with a constant pressing force F_{A}, which is implemented via technological actuating variables such as feed rate v_{f}, cutting speed v_{c} and workpiece speed v_{ws}, and the values of the technological actuating variables for implementing the constant pressing force F_{A} are determined by preliminary trials, wherein
a) the grinding grain size of the tool (3) and value ranges for the technological actuating variables feed rate V_{fmin}≤V_{f}≤V_{fmax}, cutting speed V_{cmin}≤V_{c}≤V_{cmax} and workpiece speed V_{wsmin}≤V_{ws}≤V_{wsmax} are preselected,
b) then a first and a second of the technological actuating variables are selected as constant with in each case a value from the value range preselected in step a),
c) from the preselected value range of the third technological actuating variable, a number n, where it is true that n ≤ 5 ≤ 20, of constant values of the third technological actuating variable, distributed uniformly over the preselected value range, are determined,
d) a preliminary trial for the aforementioned technological actuating variables is carried out with the values selected or determined according to steps b) and c), wherein the values for the third actuating variable determined according to step c) are produced one after another and each kept constant under control for a time interval Δt and in this way the pressing force F_{A} is determined as a function of the time and the n values for the third technological actuating variable as a parameter,
e) from the function determined according to step d), the value or the values for the third technological actuating variable for which the time profile of the pressing force F_{A} during the associated time interval Δt is at least contiguously constant during 30% of the time interval Δt is determined, wherein, for the case in which, by using the function determined according to step d), no value for the third technological actuating variable for which the time profile of the pressing force F_{A} during the associated time interval Δt is at least contiguously constant during 30% of the time interval Δt can be determined, the value selected according to step b) for the first or the second technological actuating variable is re-selected in such a way that, within the value range for this technological actuating variable that was preselected according to step a), it differs from the previously selected value, and step d) is repeated, wherein the described selection of a new value for the first or the second technological actuating variable, followed by renewed performance of step d), is repeated until a value for the third technological actuating variable in which the time profile of the pressing force F_{A} during the associated time interval Δt is at least contiguously constant during 30% of the time interval Δt can be determined from the determined function for the pressing force F_{A} or wherein, for the case in which, by using the function determined according to step d), a plurality of values for the third technological actuating variable for which the time profile of the pressing force F_{A} during the corresponding associated time intervals Δt is at least contiguously constant during 30% of the time interval Δt are determined, that value for the third technological actuating variable for which the pressing force F_{A} has the smallest value during the constant time profile is selected from the determined values, and the determined value for the third technological actuating variable is stored,
f) a return is made to step b), but with the measure that the third technological actuating variable of which the determined value was stored and the first and or second technological actuating variable is selected to be constant, wherein the stored determined value is selected as the value the third technological actuating variable and the already previously selected values are selected for the first or the second technological actuating variable, and then in step c), according to the stipulation of step c), n values are determined for that technological actuating variable which was not selected above, and steps d) and e) are carried out with the values for the selected constant technological actuating variables as explained above and the determined n values for the other technological actuating variable, and the determined values for the other technological actuating variable for which the time profile of the pressing force F_{A} during the associated time interval Δt is at least contiguously constant during 30% of the time interval Δt is stored as the determined value for the other technological actuating variable,
g) then, a return is made again to step b) but with the measure that the two technological actuating variables the determined values of which were stored are selected to be constant, wherein the stored determined value are selected as the value for these two technological variables, and then in step c), according to the stipulation of step c), n values for the remaining technological actuating variable are determined, and steps d) and e) are carried out with the determined values for the selected constant technological actuating variables as explained above and the determined n values for the remaining technological actuating variable, and the determined value for the remaining technological actuating variable for which the time profile of the pressing force F_{A} during the associated time interval Δt is at least contiguously constant during 30% of the time interval Δt is stored as the determined value for these remaining technological actuating variables, and
the finishing is carried out with the determined values for the technological actuating variables.

2. Method according to Claim 1,
**characterized in that**
the time interval Δt during which a technological actuating variable is respectively kept constant is 2 s to 20 s, preferably 5 s to 10 s.

3. Method according to Claim 1 or 2, using a machine tool which additionally comprises means for controlling the pressing force F_{A},
**characterized in that**
during the preliminary trials, the value of the constant pressing force F_{A} which is implemented by the determined and stored values of the technological actuating variables feed rate v_{f}, cutting speed v_{c} and workpiece speed v_{ws} is determined and stored, the finishing is under force control with the stored value of the pressing force F_{A} as a reference variable and, when the stored value of the pressing force F_{A} is reached, the finishing is carried out under control with the determined and stored values for the technological actuating variables feed rate v_{f}, cutting speed v_{c} and workpiece speed v_{ws} as actuating variables.

## Revendications

1. Procédé d'usinage de finition de surfaces de pièces avec un outil (3) pourvu d'une pluralité de lames géométriquement non définies et déplacé par rapport à la surface de pièce,
- en utilisant une machine-outil qui possède au moins des moyens servant à accueillir et à déplacer l'outil (3) et des moyens servant à accueillir et à déplacer la pièce (2) de telle sorte que l'outil (3) peut être déplacé par rapport à la surface de pièce à usiner, au moins trois grandeurs de commande technologiques, comme la vitesse d'avance v_{f}, la vitesse de coupe v_{c} et la vitesse de pièce v_{ws} pouvant être générées et commandées, et
- avec lequel au moins la force de pressage F_{A} entre l'outil (3) et la pièce peut être détectée,
procédé selon lequel
l'usinage de finition est effectué avec une force de pressage F_{A} constante qui est réalisée par le biais de grandeurs de commande technologiques comme la vitesse d'avance v_{f}, la vitesse de coupe v_{c} et la vitesse de pièce v_{ws}, et les valeurs des grandeurs de commande technologiques servant à réaliser la force de pressage F_{A} constante sont identifiées par des essais préalables,
a) la taille des grains abrasifs de l'outil (3) et les plages de valeurs pour les grandeurs de commande technologiques vitesse d'avance v_{fmin} ≤ v_{f} ≤ v_{fmax}, la vitesse de coupe v_{cmin} ≤ v_{c} ≤ v_{cmax} et la vitesse de pièce v_{wsmin} ≤ v_{ws} ≤ v_{wsmax} étant présélectionnées,
b) une première et une deuxième des grandeurs de commande technologiques étant ensuite sélectionnées constantes, respectivement avec une valeur sélectionnée dans la plage de valeurs respectivement présélectionnée à l'étape a),
c) un nombre n, avec 5 ≤ n ≤ 20, de valeurs constantes distribuées régulièrement sur la plage de valeurs présélectionnée étant ensuite déterminé pour la troisième grandeur de commande technologique à partir de la plage de valeurs présélectionnée de la troisième grandeur de commande technologique,
d) un essai préalable avec les valeurs sélectionnées ou déterminées aux étapes b) et c) pour lesdites grandeurs de commande technologiques étant effectué, les valeurs déterminées selon l'étape c) pour la troisième grandeur de commande technologique étant générées les unes après les autres et commandées pour être maintenues constantes respectivement pendant un intervalle de temps Δt et la force de pressage F_{A} est ainsi identifiée comme paramètre en tant que fonction du temps et des n valeurs pour la troisième grandeur de commande technologique,
e) la ou les valeurs pour la troisième grandeur de commande technologique, pour laquelle ou lesquelles la courbe dans le temps de la force de pressage F_{A} pendant l'intervalle de temps Δt associé est constante au moins consécutivement pendant 30 % de l'intervalle de temps Δt, étant identifiées à partir de la fonction identifiée selon l'étape d), dans le cas où aucune valeur pour la troisième grandeur de commande technologique, pour laquelle la courbe dans le temps de la force de pressage F_{A} pendant l'intervalle de temps Δt associé est constante au moins consécutivement pendant 30 % de l'intervalle de temps Δt, ne peut être identifiée à l'aide de la fonction identifiée selon l'étape d), la valeur sélectionnée selon l'étape b) pour la première ou la deuxième grandeur de commande technologique étant alors resélectionnée de telle sorte qu'elle est différente de la valeur sélectionnée précédemment à l'intérieur de la plage de valeurs présélectionnée selon l'étape a) pour cette grandeur de commande technologique et l'étape d) étant répétée, la sélection décrite d'une nouvelle valeur pour la première ou la deuxième grandeur de commande technologique, suivie d'une nouvelle exécution de l'étape d), étant répétée autant de fois que nécessaire jusqu'à ce que la fonction identifiée pour la force de pressage F_{A} permette d'identifier une valeur pour la troisième grandeur de commande technologique avec laquelle la courbe dans le temps de la force de pressage F_{A} pendant l'intervalle de temps Δt associé est constante au moins consécutivement pendant 30 % de l'intervalle de temps Δt ou, dans le cas où plusieurs valeurs sont identifiées pour la troisième grandeur de commande technologique à l'aide de la fonction identifiée selon l'étape d), pour lesquelles la courbe dans le temps de la force de pressage F_{A} pendant l'intervalle de temps Δt associé correspondant est constante au moins consécutivement pendant 30 % de l'intervalle de temps Δt, la valeur sélectionnée pour la troisième grandeur de commande technologique parmi les valeurs identifiées étant celle pour laquelle la force de pressage F_{A} possède la valeur la plus petite pendant la courbe constante dans le temps, et la valeur identifiée pour la troisième grandeur de commande technologique est mémorisée,
f) un retour à l'étape b) étant effectué, toutefois avec pour indication que la troisième grandeur de commande technologique, dont la valeur déterminée a été mémorisée, et la première ou la deuxième grandeur de commande technologique sont sélectionnées constantes, la valeur sélectionnée pour la troisième grandeur de commande technologique étant la valeur déterminée mémorisée et pour la première ou la deuxième grandeur de commande technologique les valeurs déjà préalablement sélectionnées, puis n valeurs étant ensuite déterminées à l'étape c) conformément à la prescription de l'étape c) pour la grandeur de commande technologique qui n'a pas été sélectionnée précédemment, et les étapes d) et e) étant exécutées avec les valeurs pour les grandeurs de commande technologiques constantes sélectionnées, comme expliqué précédemment, et les n valeurs déterminées pour l'autre grandeur de commande technologique et la valeur déterminée pour l'autre grandeur de commande technologique, pour laquelle la courbe dans le temps de la force de pressage F_{A} pendant l'intervalle de temps Δt associé est constante au moins consécutivement pendant 30 % de l'intervalle de temps Δt, étant mémorisées en tant que valeur identifiée pour l'autre grandeur de commande technologique,
g) un retour à l'étape b) étant ensuite de nouveau effectué, toutefois avec pour indication que les deux grandeurs de commande technologiques dont les valeurs identifiées ont été mémorisées sont sélectionnées constantes, les valeurs identifiées mémorisées étant sélectionnées comme valeur pour ces deux grandeurs de commande technologiques, et n valeurs pour la grandeur de commande technologique restante étant ensuite sélectionnées à l'étape c) conformément à la prescription de l'étape c) et les étapes d) et e) étant exécutées avec les valeurs identifiées pour les grandeurs de commande technologiques constantes sélectionnées, comme expliqué précédemment, et les n valeurs déterminées pour la grandeur de commande technologique restante, et la valeur déterminée pour la grandeur de commande technologique restante, pour laquelle la courbe dans le temps de la force de pressage F_{A} pendant l'intervalle de temps Δt associé est constante au moins consécutivement pendant 30 % de l'intervalle de temps Δt, étant mémorisée en tant que valeur identifiée pour cette grandeur de commande technologique restante et
l'usinage de finition étant réalisé avec les valeurs identifiées pour les grandeurs de commande technologiques.

2. Procédé selon la revendication 1,
**caractérisé en ce que**
l'intervalle de temps Δt pendant lequel une grandeur de commande technologique est respectivement maintenue constante est de 2 s à 20 s, de préférence de 5 s à 10 s.

3. Procédé selon la revendication 1 ou 2 en utilisant une machine-outil, qui comporte des moyens supplémentaires destinés à réguler la force de pressage F_{A},
**caractérisé en ce que**
lors des essais préalables, la valeur de la force de pressage F_{A}, qui est réalisée avec les valeurs identifiées et mémorisées des grandeurs de commande technologiques vitesse d'avance v_{f}, vitesse de coupe v_{c} et vitesse de pièce v_{ws}, est identifiée et mémorisée, l'usinage de finition démarre avec régulation de la force avec la valeur mémorisée de la force de pressage F_{A} en tant que grandeur de référence et, lorsque la valeur mémorisée de la force de pressage F_{A} est atteinte, l'usinage de finition est exécuté de manière commandée avec les valeurs identifiées et mémorisées pour les grandeurs de commande technologiques vitesse d'avance v_{f}, vitesse de coupe v_{c} et vitesse de pièce v_{ws} en tant que grandeurs de commande.
